# EUROPÄISCHE PATENTSCHRIFT

(11) **EP 0 497 232 B1**
(45) Veröffentlichungstag und Bekanntmachung des Hinweises auf die Patenterteilung: **18.05.1994**
(21) Anmeldenummer: 92101216.7
(22) Anmeldetag: 25.01.1992
(51) Int. Cl.: E01B 27/12, E01B 27/20

(54) **Gleisbaumaschine zum kontrollierten Absenken eines Gleises**
Railway track machine for the controlled lowering of a track
Engin de pose pour l'abaissement contrôlé d'une voie

(30) Priorität: 01.02.1991 AT 218/91
(43) Veröffentlichungstag der Anmeldung: 05.08.1992
(73) Patentinhaber: Franz Plasser Bahnbaumaschinen- Industriegesellschaft m.b.H., 1010 Wien (AT)
(72) Erfinder: Theurer, Josef, Ing., A-1010 Wien (AT); Lichtberger, Bernhard, Dipl.-Ing., A-4060 Leonding (AT)
(74) Vertreter: Rau, Manfred, Dr. Dipl.-Ing.

(56) Entgegenhaltungen:
- DE-A- 2 330 102
- DE-A- 3 007 949
- DE-A- 3 409 851
- US-A- 4 953 467

## Beschreibung

Die Erfindung betrifft eine kontinuierlich verfahrbare Gleisbaumaschine zum kontrollierten Absenken eines Gleises mit Fahrantrieb, einer Steuereinrichtung und einem auf Fahrwerken abgestützten Maschinenrahmen, der mit wenigstens einem durch Antriebe mit einer vertikalen Auflast beaufschlag- und höhenverstellbaren, Vibratoren zur Erzeugung von etwa horizontal und in Maschinenquerrichtung verlaufenden Schwingungen aufweisenden Stabilisationsaggregat verbunden ist, sowie mit einem eine Referenzbasis und eine am Gleis abrollbare Meßradachse aufweisenden Nivellierbezugsystem.

Eine derartige, auch als dynamischer Gleisstabilisator bezeichnete Gleisbaumaschine ist durch die US-PS 4,953,467 bereits bekannt und dient zur kontrollierten Absenkung des Gleises nach dem Stopfvorgang, um damit die an sich unvermeidlichen Anfangssetzungen vorwegzunehmen. Die zwischen den Fahrwerken unter dem Maschinenrahmen geführten Stabilisationsaggregate umfassen die Schienenköpfe innen mit acht Spurrollen und außen mit vier Rollentellern. Zwei Stabilisationsaggregate mit synchronisierten Unwuchten bringen das Gleis in horizontale Schwingungen, wobei dieses über vier vertikale, sich am Maschinenrahmen abstützende Antriebe mit einer hohen vertikalen Auflast beaufschlagt wird.

Mit einem derartigen bekannten Gleisstabilisator besteht allerdings das Problem, daß in Gleisabschnitten mit einer Querneigung eine händische Kontrolle der Gleisabsenkung durch die Stabilisationsaggregate durchgeführt werden muß.

Die Aufgabe der vorliegenden Erfindung besteht nun darin, eine kontinuierlich verfahrbare Gleisbaumaschine der eingangs beschriebenen Art zu schaffen, mit welcher auch in eine Querneigung aufweisenden Gleisabschnitten eine automatische Kontrolle der Gleisabsenkung durchführbar ist.

Diese Aufgabe wird erfindungsgemäß durch die Merkmale im Kennzeichnungsteil des Patentanspruches 1 gelöst. Durch diese Ausbildung besteht nunmehr die Möglichkeit, die durch eine Stopfmaschine korrigierte Gleislage unmittelbar vor dem Arbeitseinsatz bezüglich ihrer Querneigung genau zu erfassen und als Soll-Lage dem unmittelbar nachfolgenden kontrollierten Absenkvorgang durch das Stabilisationsaggregat zugrundzulegen. Das heißt, daß die nach dem Stopfvorgang vorliegende genaue gegenseitige Höhenlage der Schienen durch den vorderen Querneigungsmesser im Bereich des vorderen Maschinenabschnittes meßbar und im Zwischenspeicher speicherbar ist. Der gespeicherte Meßwert ist in Abhängigkeit von der Arbeitsgeschwindigkeit der Maschine örtlich verzögert zum Einwirkungsbereich des Stabilisationsaggregates auf den zweiten Querneigungsmesser übertragbar. Damit ist sichergestellt, daß die im Bereich des ersten Querneigungsmessers eruierte Gleisgeometrie im nachfolgenden Einwirkungsbereich des Stabilisationsaggregates genau kopiert und damit die durch eine Stopfmaschine vorher hergestellte genaue Gleislage in unveränderter Genauigkeit beibehalten wird.

Eine Weiterbildung der Gleisbaumaschine besteht darin, daß der erste Querneigungsmesser auf der in Arbeitsrichtung vorderen Meßradachse des Nivellierbezugsystems angeordnet ist. Damit ist unter Vermeidung eines zusätzlichen konstruktiven Mehraufwandes eine exakte Erfassung der gegenseitigen Höhenlage der beiden Schienen durchführbar, ohne damit das Nivellierbezugsystem zu beeinflussen. Die den Zwischenspeicher aufweisende Steuereinrichtung ist gemäß einer weiteren Variante der Erfindung mit einer Wegmeßeinrichtung verbunden. Damit besteht die Möglichkeit, die beispielsweise an einer Stelle A ermittelbare Querneigung so lange zwischenzuspeichern, bis das Stabilisationsaggregat an der Stelle A zum Einsatz kommt.

Nach einer anderen Weiterbildung der Erfindung ist sowohl im Bereich beider Maschinenenden als auch im Bereich des Stabilisationsaggregates jeweils ein Querneigungsmesser angeordnet. Durch den in Arbeitsrichtung der Maschine dritten Querneigungsmesser ist einerseits eine genaue Nachkontrolle des abgesenkten Gleisabschnittes durchführbar und die Maschine andererseits auch bedarfsweise in beiden Arbeitsrichtungen einsetzbar.

Schließlich besteht noch eine weitere Variante der Erfindung darin, daß die jeweils im Bereich einer Maschinenlängsseite angeordneten Antriebe zur Übertragung einer vertikalen Auflast auf die Stabilisationsaggregate durch die Steuereinrichtung voneinander unabhängig beaufschlagbar ausgebildet sind. Damit besteht die Möglichkeit, die Bearbeitung bzw. Stabilisierung von Weichen durch Lösung der folgenden Problematik zu verbessern. Im Bereich der Langschwellen weisen die Schienenstränge naturgemäß unterschiedliches Absenkverhalten auf. Dieses führt daher bei konstanter Auflast durch die vertikalen, zwischen Maschinenrahmen und Stabilisationsaggregat befindlichen Antriebe zu einer unterschiedlichen Absenkung beider Schienen. In Verbindung mit einer neuen, voneinander unabhängigen Beaufschlagung der vertikalen Antriebe wird das unterschiedliche Absenkverhalten der einander gegenüberliegenden Schienen durch getrennt gesteuerte seitliche Auflastdrücke automatisch kompensiert. Daher ist ein händisches Nachsteuern überflüssig.

Im folgenden wird die Erfindung an Hand eines in der Zeichnung dargestellten Ausführungsbeispieles näher beschrieben.

Es zeigen:
Fig. 1 eine Seitenansicht einer erfindungsgemäß ausgebildeten Gleisbaumaschine zum kontrollierten Absenken eines Gleises mit zwei Querneigungsmessern,
Fig. 2 eine vergrößerte Teil-Draufsicht auf die Maschine gemäß Fig. 1 und
Fig. 3 eine vereinfachte Darstellung des Schaltprinzips der beiden Querneigungsmesser.

Die allgemein auch als Gleisstabilisator bezeichnete Gleisbaumaschine 1 weist einen langgestreckten, endseitig jeweils über ein Fahrwerk 2 auf einem Gleis 3 abgestützten Maschinenrahmen 4 auf, der mit Hilfe eines Fahrantriebes 5 und einer zentralen Energiestation 6 in der durch einen Pfeil 7 dargestellten Arbeitsrichtung verfahrbar ist. In einer der beiden Fahrkabinen 8 befindet sich eine zentrale, einen Zwischenspeicher aufweisende Steuereinrichtung 9.

Mittig zwischen den beiden Fahrwerken 2 befinden sich zwei in Maschinenlängsrichtung hintereinander angeordnete und über Zugstangen gelenkig mit dem Maschinenrahmen 4 verbundene Stabilisationsaggregate 10. Zur Aufbringung einer vertikalen Auflast sind zwischen den Stabilisationsaggregaten 10 und dem Maschinenrahmen 4 hydraulische, durch die Steuereinrichtung 9 beaufschlagbare Antriebe 11 vorgesehen. Die Stabilisationsaggregate 10 umfassen die Schienenköpfe jeweils mit vier Spurkranzrollen 12 und zwei an die Schienenaußenseite anlegbaren Rollenteller 13.

Zwei synchronisierte Vibratoren 14 mit bis zu 320 kN Schwungkraft versetzen das Gleis 3 in horizontale und quer zur Maschinenlängsrichtung verlaufende Schwingungen. Deren Frequenz ist von 0 bis 45 Hz verstellbar. Die durch die insgesamt vier Antriebe 11 auf das Gleis 3 einwirkende Auflast beträgt jeweils etwa 100 kN.

Ein proportional wirkendes Nivellierbezugsystem 15 für das Längsnivellement weist eine über jeden Schienenstrang gespannte und in Maschinenlängsrichtung verlaufende Sehne 16 als Referenzbasis auf, die endseitig jeweils durch höhenverstellbare, auf dem Gleis 3 abrollbare Meßradachsen 17 begrenzt ist. Mit Hilfe einer weiteren, die Sehne 16 kontaktierende Höhenmeßwertgeber aufweisenden Meßradachse 18 ist die Absenkung des Gleises 3 durch entsprechende Regelung der Auflast steuer- und kontrollierbar.

Im in Arbeitsrichtung vorderen Endbereich der Maschine 1 ist ein vom Stabilisationsaggregat 10 in Maschinenlängsrichtung distanzierter Querneigungsmesser 19 vorgesehen, der auf der vorderen Meßradachse 17 des Nivellierbezugsystems 15 befestigt und als elektronisches Präzisionspendel ausgebildet ist. Mit dem vorderen Fahrwerk 2 ist eine auf einer Schiene des Gleises 3 abrollbare Wegmeßeinrichtung 20 mit elektrischem Impulsgeber verbunden. Zwischen den beiden Stabilisationsaggregaten 10 befindet sich noch ein zweiter Querneigungsmesser 21, der auf einer höhenverstell- und auf dem Gleis 3 abrollbaren Meßradachse 22 befestigt ist. Auch die in Arbeitsrichtung hinterste Meßradachse des Nivellierbezugsystems 15 ist mit einem dritten Querneigungsmesser 23 verbunden. Die Querneigungsmesser 19,21,23 sind ebenso wie die Wegmeßeinrichtung 20, die Antriebe 11 und die Vibratoren 14 mit der zentralen Steuereinrichtung 9 verbunden, die zur Zwischenspeicherung des vom vorderen Querneigungsmesser 19 ermittelten Querneigungs-Meßwertes ausgebildet ist.

Im Bereich des vorderen Fahrwerkes 2 befindet sich an jeder Maschinenlängsseite ein quer- und höhenverstellbarer Flankenpflug 24, mit dem bedarfsweise Schotter vom Flanken- in den Gleisbereich transportierbar ist. Unmittelbar dahinter ist ein Schotterpflug 25 zur Bearbeitung des Gleisbereiches höhenverstellbar mit dem Maschinenrahmen 4 verbunden. Das in Arbeitsrichtung hintere Ende der Maschine 1 ist durch ein Gelenk mit einem Zusatzrahmen 26 verbunden, dessen hinteres Ende durch ein Fahrwerk 27 am Gleis 3 abstützbar ist. Zur Kontrolle der durch die Stabilisationsaggregate 10 durchführbaren Gleisabsenkung ist ein Kontrollmeßsystem 28 vorgesehen. Eine um eine querverlaufende Achse rotierbare Kehrbürste 29 mit einem Querförderband 30 ist höhenverstellbar am Zusatzrahmen 26 befestigt und dient zur Entfernung von auf den Schwellen liegendem Schotter.

Im folgenden wird die Funktionsweise der erfindungsgemäßen Maschine näher beschrieben.

Sobald der Gleisstabilisator 1 in eine Gleisrampe mit einer sich ständig ändernden Querneigung bzw. Gleisüberhöhung einfährt, wird diese im Bereich der vorderen Meßradachse 17 mit Hilfe des darauf befestigten Querneigungsmessers 19 ermittelt und in der Steuereinrichtung 9 so lange zwischengespeichert, bis die Wegmeßeinrichtung 20 eine der Distanz zwischen dieser und dem zweiten Querneigungsmesser 21 entsprechende Impulszahl abgibt. Das heißt, daß der gespeicherte Meßwert für den zweiten Querneigungsmesser 21 als Soll-Wert zur Verfügung steht, sobald der zweite Querneigungsmesser 21 örtlich jenen Gleisabschnitt erreicht hat, in dem der Meßwert vom vorderen Querneigungsmesser 19 gemessen wurde (siehe Fig.3).

Im Bereich der Stabilisationsaggregate 10 erfolgt in der bekannten Weise in Zusammenwirkung mit dem Nivellier-Bezugsystem eine kontrollierte Absenkung des Gleises, wobei durch eine entsprechende Änderung der Vorfahrtgeschwindigkeit und/oder der Vibrationsfrequenz und/oder der vertikalen Auf- bzw. Grundlast P die Höhe der Gleisabsenkung veränderbar ist. Im Falle einer Querneigung wird vom vorderen Querneigungsmesser 19 beispielsweise an einer Gleisstelle A (Fig.2) ein entsprechender Meßwert für die Querneigung erfaßt und in der Steuereinrichtung 9 als Sollwert-Vorgabe für die nachfolgende Gleisabsenkung zeitlich so lange zwischengespeichert, bis durch die Wegmeßeinrichtung 20 eine der Distanz zwischen dem vorderen Querneigungsmesser 19 und dem zweiten Querneigungsmesser 21 entsprechende Maschinenvorfahrt registriert wird. Das Nivellierbezugsystem 15 zur Erfassung des Längsnivellements wird jeweils nur auf der Referenzseite, also an der nicht überhöhten Schiene, eingeschaltet.

Mit dem nunmehr durch die kontinuierliche Arbeitsvorfahrt auf der Gleisstelle A befindlichen zweiten Querneigungsmesser 21 wird die Querneigung während der durch den Einsatz der Stabilisationsaggregate 10 bewirkten Gleisabsenkung laufend gemessen und als Ist-Wert mit der zwischengespeicherten Sollwert-Vorgabe verglichen. Ist dabei der Ist-Wert größer als der Soll-Wert, wird die vertikale Auflast P auf die Stabilisationsaggregate 10 - durch stärkere Beaufschlagung der Antriebe 11 im Bereich der überhöhten Schiene 31 - entsprechend dem Differenzwert x derart verändert, daß die Querneigung vor dem Arbeitseinsatz der Maschine 1 identisch ist mit der Querneigung nach der kontrollierten Absenkung des Gleises durch die Stabilisationsaggregate 10. Durch den ständigen Vergleich der Querneigung im Arbeitsbereich wird praktisch die vom ersten Querneigungsmesser 19 ermittelte Querneigung für eine kontrollierte Gleisabsenkung kopiert, so daß nach dem Arbeitseinsatz des dynamischen Gleisstabilisators 1 die Gleisgeometrie unverändert beibehalten wird. Mit der strichlierten Linie 32 in Fig.3 ist angedeutet, daß der Differenzwert x auch auf die Antriebe 11 der linken Maschinenseite übertragbar ist, falls die Schiene 33 in einem Rechtsbogen überhöht ist.

Durch den nachfolgenden dritten Querneigungsmesser 21 besteht die Möglichkeit, die Querneigung nach dem Arbeitseinsatz des Gleisstabilisators 1 beispielsweise zur Anlegung eines Protokolles zu vermessen. Für den Fall, daß der Gleisstabilisator 1 keinen Zusatzrahmen 26 aufweist, wäre auch eine Umkehr der Arbeitsrichtung der Maschine 1 möglich, wobei der dritte Querneigungsmesser 23 gemäß Fig.1 und 2 als erster Querneigungsmesser einsetzbar ist. Insbesondere im Bereich von Weichen besteht nunmehr die Möglichkeit, durch entsprechende unterschiedliche Steuerung der in Maschinenquerrichtung einander gegenüberliegenden Antriebe 11 das im Bereich der Langschwellen auftretende unterschiedliche Absenkverhalten automatisch zu kompensieren.

## Patentansprüche

1. Kontinuierlich verfahrbare Gleisbaumaschine (1) zum kontrollierten Absenken eines Gleises (3) mit Fahrantrieb (5), einer Steuereinrichtung (9) und einem auf Fahrwerken (2) abgestützten Maschinenrahmen (4), der mit wenigstens einem durch Antriebe (11) mit einer vertikalen Auflast beaufschlag- und höhenverstellbaren, Vibratoren (14) zur Erzeugung von etwa horizontal und in Maschinenquerrichtung verlaufenden Schwingungen aufweisenden Stabilisationsaggregat (10) verbunden ist, sowie mit einem eine Referenzbasis und eine am Gleis abrollbare Meßradachse (18) aufweisenden Nivellierbezugsystem (15), **dadurch** **gekennzeichnet**, daß sowohl im Bereich des Stabilisationsaggregates (10) als auch im in Arbeitsrichtung vorderen Endbereich der Maschine (1) jeweils ein Querneigungsmesser (19,21) angeordnet und ein Zwischenspeicher für die verzögerte Abgabe des vom vorderen, ersten Querneigungsmesser (19) ermittelten Meßwertes an den zweiten Querneigungsmesser (21) und somit zum Einwirkungsbereich des Stabilisationsaggregates (10) vorgesehen ist.

2. Maschine nach Anspruch 1, dadurch gekennzeichnet, daß der erste Querneigungsmesser (19) auf der in Arbeitsrichtung vorderen Meßradachse (17) des Nivellierbezugsystems (15) angeordnet ist.

3. Maschine nach Anspruch 1 oder 2, dadurch gekennzeichnet, daß die den Zwischenspeicher aufweisende Steuereinrichtung (9) mit einer Wegmeßeinrichtung (20) verbunden ist.

4. Maschine nach einem der Ansprüche 1, 2 oder 3, dadurch gekennzeichnet, daß sowohl im Bereich beider Maschinenenden als auch im Bereich des Stabilisationsaggregates (10) jeweils ein Querneigungsmesser (19,21,23) angeordnet ist.

5. Maschine nach einem der Ansprüche 1 bis 4, dadurch gekennzeichnet, daß die jeweils im Bereich einer Maschinenlängsseite angeordneten Antriebe (11) zur Übertragung einer vertikalen Auflast auf die Stabilisationsaggregate (10) durch die Steuereinrichtung (9) voneinander unabhängig beaufschlagbar ausgebildet sind.

## Claims

1. A continuously advancing track-maintenance machine (1) for the controlled lowering of a track (3), comprising a travel drive(S), a control device (9) and a machine frame (4) which is supported on undercarriages (2) and which is connected to at least one stabilizing unit (10) adapted to be subjected to a vertical downward load and to be vertically displaced by means of drives (11) and comprising vibrators (14) for generating vibrations extending substantially horizontally and in the transverse direction of the machine, and a levelling reference system (15) comprising a reference basis and a measuring wheel-and-axle assembly (18) adapted to roll along the track, **characterized in** **that** a transverse-inclination gauge (19, 21) is arranged respectively both in the vicinity of the stabilizing unit (10) and at the front end of the machine (1) in the working direction, and an intermediate memory is provided for the delayed output, to the second transverse-inclination gauge (21) and therefore to the region of action of the stabilizing unit (10), of the measured value determined by the front, first transverse-inclination gauge (19).

2. A machine according to Claim 1, **characterized in that** the first transverse-inclination gauge (19) is arranged on the front measuring wheel-and-axle assembly (17) of the levelling reference system (15) in the working direction.

3. A machine according to Claim 1 or 2, **characterized in that** the control device (9) comprising the intermediate memory is connected to a distance-measuring device (20).

4. A machine according to one of Claims 1, 2 or 3, **characterized in that** a transverse-inclination gauge (19, 21, 23) is arranged respectively both in the region of the two ends of the machine and in the region of the stabilizing unit (10).

5. A machine according to one of Claims 1 to 4, **characterized in that** the drives (11) arranged respectively in the region of a longitudinal side of the machine for transmitting a vertical downwardly directed load to the stabilizing units (10) are designed to be acted upon independently of one another by the control device (9).

## Revendications

1. Machine de construction de voie ferrée (1) déplaçable en continu pour l'abaissement contrôlé d'une voie ferrée (3) avec un dispositif de locomotion (5), un dispositif de commande (9) et un châssis de machine (4) prenant appui sur des trains de roulement (2), qui est relié à au moins un appareil de stabilisation (10) pouvant être sollicité par des commandes (11) par une charge verticale et qui est déplaçable en hauteur, présentant des vibrateurs (14) pour produire des oscillations à peu près horizontales et s'étendant dans la direction transversale de la machine, ainsi qu'avec un système de référence de nivellement (15) présentant une base de référence et un essieu de roue de mesure (18) pouvant rouler sur la voie, caractérisée en ce qu'un indicateur de déclivité transversale (19, 21), respectivement, est disposé aussi bien au voisinage de l'appareil de stabilisation (10) que dans la zone d'extrémité avant dans le sens de travail de la machine (1), et qu'il est prévu une mémoire intermédiaire pour l'émission retardée de la valeur de mesure déterminée par le premier indicateur de déclivité transversale avant (19) au deuxième indicateur de déclivité transversale (21) et par conséquent à la zone d'action de l'appareil de stabilisation (10).

2. Machine selon la revendication 1, caractérisée en ce que le premier indicateur de déclivité transversale (19) est disposé sur l'essieu de roue de mesure (17) avant dans le sens de travail du système de référence de nivellement (15).

3. Machine selon la revendication 1 ou 2, caractérisée en ce que le dispositif de commande (9) présentant la mémoire intermédiaire est relié à un dispositif de mesure de déplacement (20).

4. Machine selon l'une des revendications 1, 2 ou 3, caractérisée en ce qu'un indicateur de déclivité transversale (19, 21, 23) est disposé, respectivement, aussi bien au voisinage des deux extrémités de machine qu'au voisinage de l'appareil de stabilisation (10).

5. Machine selon l'une des revendications 1 à 4, caractérisée en ce que les commandes (11) disposées respectivement au voisinage d'un côté longitudinal de la machine pour transférer une charge verticale sur les appareils de stabilisation (10) sont réalisés de façon à pouvoir être sollicités par le dispositif de commande (9) indépendamment l'une de l'autre.
